# EUROPÄISCHE PATENTSCHRIFT

(11) **EP 1 637 236 B1**
(45) Veröffentlichungstag und Bekanntmachung des Hinweises auf die Patenterteilung: **16.01.2008**
(21) Anmeldenummer: 05015057.2
(22) Anmeldetag: 12.07.2005
(51) Int. Cl.: B07C 3/02

(54) **Vorsorter zur Abgangssortierung mit Querbändern**
Discharge pre-sorter comprising crossbelts
Machine de pré-tri à bandes perpendiculaires

(30) Priorität: 21.09.2004 EP 04022388
(43) Veröffentlichungstag der Anmeldung: 22.03.2006
(73) Patentinhaber: Siemens Aktiengesellschaft, 80333 München (DE)
(72) Erfinder: Losenegger, Beat, 5630 Muri (CH)
(74) Vertreter: Kley, Hansjörg

(56) Entgegenhaltungen:
- EP-A- 1 273 359
- FR-A- 2 390 216
- VOGL W: "HOCHLEISTUNGSSORTER IM TEST" TECHNISCHE RUNDSCHAU, EDITION COLIBRI AG., WABERN, CH, Bd. 83, Nr. 38, 20. September 1991 (1991-09-20), Seiten 84-91, XP000240738 ISSN: 1023-0823

## Beschreibung

Die vorliegende Erfindung betrifft einen Vorsorter zur Abgangssortierung nach dem Oberbegriff des Patentanspruchs 1, wie beispielsweise aus FR-A-2 390 216 bekannt.

Für die Postsortierung wird zur Sortierung einerseits unterschieden nach Standardbriefen und Standardformaten und andererseits nach sogenannter Restpost (engl «rest mail», abgekürzt «REMA»). Restpost steht für Sendungen, die aufgrund ihrer Beschaffenheit und/oder ihrer Grösse und/oder ihres Gewichtes nicht mit den üblichen automatischen Sortieranlagen verarbeiten lassen. Im folgenden Kontext wird der Begriff Sendungen insbesondere für die vorstehend genannte Restpost verwendet.

Die Sortierung von Restpost erfolgt zunächst nach Primärzielen - mit einem Vorsorter - und anschliessend nach Sekundärzielen mit einem Hauptsorter.

Beispiele für Primärziele:
- Briefzentrum, Hauptsorter;

Beispiele für Sekundärziele:
- Postleitzahl, Botenbezirk.

Primärziele und Sekundärziele sind durch Sortierpläne definiert. Mit Briefzentrum ist eine regionale Sortierstelle bezeichnet, die beispielweise durch die ersten zwei Stellen einer vierstelligen Postleitzahl definiert ist. In einem Vorsorter werden die für ein Briefzentrum bestimmten Sendungen in der Regel in Behälter abgefüllt. Bis anhin wurden auch für eine am gleichen Ort auszuführende Hauptsortierung die Sendungen ebenfalls in Behälter abgefüllt und manuell oder partiell automatisiert den Hauptsortern zugeführt.

Restmail ist ein Sendungsspektrum, dass bis heute vorwiegend manuell sortiert wird. Die Anforderungen an ein automatisches System sind sehr hoch, da Restmailsendungen nicht mit standardisierten Brief- oder Flatsorter verarbeitet werden können. Lösungen mit konventionellen Sortern sind sehr schwierig zu realisieren, da einerseits in der Regel ein sehr grosser Patzbedarf notwendig ist und andererseits eine manuelle Sortierung sehr effizient gestaltet werden kann. Die manuelle Leistung einer Person entspricht ca. 1000 verarbeitete Sendungen pro Sortiergang. Da in der Regel jedoch zwei bis drei Sortiergänge notwendig sind, ergibt dies einen effektiven Durchsatz von ca. 300-500 Sendungen je Person.

Somit stellt sich auch für die Restpostsortierung das ökonomische Bedürfnis einer Automatisierung.

Eine automatisierte Restpostsortierung sollte folgende Eigenschaften erfüllen:
- i): Mit jedem Vorsorter ist jedes Ziel zu erreichen;
- ii): Sendungen müssen in der Abgangssortierung nicht in Behälter gefüllt und gelagert werden;
- iii): Ausfallsicherheit ist durch Redundanz mittels identischer Teile des Vorsorters sicherzustellen;
- iv): Flächenbedarf für einen Vorsorter und einen im Ablauf nachfolgenden Hauptsorter soll möglichst gering sein;
- v): der Vorsorter soll leicht skalierbar sein;
- vi): bei Ausfall eines nachfolgenden Hauptsorters soll auf einfache Weise der Abgang auf einen anderen Hauptsorter umschaltbar sein.

Der vorliegenden Erfindung liegt daher die Aufgabe zugrunde, einen Vorsorter zur Abgangssortierung anzugeben, der die vorstehend aufgeführten Anforderungen erfüllt.

Diese Aufgabe wird erfindungsgemäss durch den im Anspruch 1 angegebenen Vorsorter gelöst.

Durch den erfindungsgemässen Vorsorter wird ermöglicht:
- i): die Sendungen können ohne manuelle Arbeitsschritte einem Hauptsorter zugeführt werden.
- ii): Durch eine entsprechende Dimensionierung der Anzahl Querbänder lässt sich auf einfache Weise jedes Ziel erreichen, ohne dass deswegen die Komplexität erhöht wird.
- iii): Durch eine entsprechende Dimensionierung der Anzahl Querbänder und der Anzahl paralleler Querbandsorter ist ein Vorsorter auf einfache Weise an die Anforderungen hinsichtlich Anzahl Sortierziele und hinsichtlich Durchsatz skalierbar.

Die erfindungsgemässe Lösung mit orthogonal angeordneten Querbändern hat weiter den Vorteil, dass bestehende Vorsorter, bei denen Sendungen nach dem Stand der Technik weiterhin angewendet werden können. Die in Behälter ausgeschiedenen Sendungen entsprechen Primärzielen, d.h. geografisch abgesetzten andern Postsortierzentren.

Vorteilhafte Ausführungsformen der vorliegenden Erfindungen sind in den abhängigen Ansprüchen angegeben.

Ein Ausführungsbeispiel der Erfindung wird nachfolgend anhand der Zeichnung näher erläutert. Dabei zeigen:
- Figur 1: Prinzipdarstellung eines erfindungsgemässen Vorsorters;
- Figur 2: Bevorzugte Anordnung der Abgänge.

In der Figur 1 ist eine Prinzipdarstellung eines erfindungsgemässen Vorsorters mit drei Querbandsortern 1, 2 und 3 gezeigt. Ein Querbandsorter umfasst eine Mehrzahl von Quergurtwagen 10, auf denen je eine Sendung gefördert wird. Die Quergurtwagen 10 können gemäss EP 1 227 050 A1 [1] ausgestaltet sein. Jeder Querbandsorter 1, 2 und 3 weist je einen Beschicker A1, A2, A3, auf, mit dem die zu sortierenden Sendungen zugeführt werden. Dabei ist diesen Stellen zur Beschickung meist eine Bedienperson zugeordnet, um die Sendungen, im vorliegenden Fall sogenannte Restpost, mit der Adresse nach oben auszurichten. Jede auf einem Quergurtwagen 10 liegende Sendung wird entsprechend dem Querbandsorter 1, 2, 3 von einem Leser 101, 102, 103 hinsichtlich der Adresse erfasst und in einem nicht dargestellten zentralen Informatiksystem registriert. Dieses zentrale Informatiksystem enthält einen Sortierplan für die Vorsortierung bzw. die zugeordneten Primärziele. Abhängig von den an die Primärziele zuzustellenden Sendungen werden diese durch eine Betätigung des auf dem Quergurtwagen befindlichen Bandes in bezüglich der Förderichtung des Querbandsorters nach links oder rechts ausgeworfen. Die Betätigung erfolgt durch einen zuschaltbare Kulisse, mit dem die translatorische Bewegung in eine rotatorische Bewegung auf dem Quergurtwagen 10 umgeformt wird, um ein auf dem Quergutwagen 10 befindliche Sendung abzuwerfen. Einzelheiten zur Ausgestaltung sind der Schrift [1] zu entnehmen. Die vorerwähnte Kulisse wird durch einen vom zentralen Informatiksystem gesteuerten Aktor betätigt. Etwas unterhalb der Ebene der Querbandsorter sind nun mehrere orthogonal zum Querbandsorter angelegte Querbänder angeordnet. Die Anzahl solcher Querbänder Q1, Q2, usw. ist mindestens gleich der Anzahl der zu erreichenden Hauptsorter. Vorzugsweise ist die Anzahl Querbänder höher als die Anzahl der zu erreichenden Hauptsorter um dadurch eine Redundanz mit einer dynamischen Umschaltung zu erlangen. Dies wird weiter unten noch weiter ausgeführt.

Wie in Figur 1 gezeigt, ist das Querband Q1 und Q4 unidirektional. An deren Ende ist je eine Rutsche 20 angefügt, um die Sendungen durch ein Transportband 21 bzw. 24 dem Abgang X1 bzw. X4 zuzuführen. Für die zwischen den Querbandsortern 1 und 2 bzw. 2 und 3 befindlichen Transportbänder 22 und 23 ist es erforderlich, dass diese Querbänder in Abschnitte mit Querbändern Q2, Q2' und Q3, Q3' entgegengesetzter Laufrichtung zu gliedern. Je am Ende der Querbänder Q2 und Q2' bzw. Q3 und Q3' ist deshalb eine Rutsche 20 angefügt, wobei dies nicht zwingend ist. Bedingt durch die Rutschen 20 sind die Ebenen der Transportbänder 21, 22, usw. etwas tiefer als die Ebene der Querbänder Q1, Q2, usw.

Von den Abgängen X1, X2, usw. werden die Sendungen einem Hauptsorter zugeführt. Der Hauptsorter ist vorzugsweise unterhalb des erfindungsgemässen Vorsorters angelegt. «Unterhalb» bedeutet: Innerhalb der gleichen Anlage oder innerhalb des gleichen Gebäudes auf einer tieferen Etage. Diese Anordnung des Hauptsorters unterhalb des Vorsorters ist insbesondere deshalb möglich, weil erfindungsgemäss zwischen dem Vorsorter und dem Hauptsorter für den Transport der Sendungen keine Behälter vorgesehen sind. Dadurch lässt sich ein Sortierzentrum für die Restmailsortierung mit geringem Grundflächenbedarf realisieren.

In der Figur 1 ist das Prinzip mit drei Quersortern 1, 2 und 3 und vier Abgängen X1, X2, X3 und X4 mit je einem Transportband 21 bis 24 gezeigt.

Eine Realisierung der vorliegenden Erfindung wird vorzugsweise im Sinne der Darstellung von Figur 2 vorgenommen. Zwischen den Querbandsortern 1 und 2 bzw. 2 und 3 sind mindestens zwei unabhängige Transportbänder 24 und 25 bzw. 22 und 23 angeordnet. Gemäss diesem Schema lassen sich so Vorsorter realisieren, die z.B. acht Linearcrossbeltsorter bzw. Querbandsorter aufweisen, wovon jeder in zwei Sortiersektoren unterteilt ist. Aus Platzgründen sind vier Querbandsorter auf einer unteren und vier Querbandsorter auf einer oberen Ebene angeordnet. Die oberen vier Querbandsorter werden hauptsächlich zur Vorsortierung und Abgangssortierung benötigt. Die unteren vier Sorter können zur Eingangssortierung verwendet werden.

Die vorstehend erwähnte Redundanz kann dadurch erreicht werden, indem durch das zentrale Informatiksystem die Zuordnung des Hauptsorter zu den Postleitzahlen und Zustellbezirken dynamisch vorgenommen werden kann und somit bei einem auch nur temporären Ausfall eines Hauptsorters dies im Vorsorter dazu führt, dass die betreffenden Sendungen bei einem anderen als dem ursprünglichen Querband ausgeworfen werden müssen.

### Liste der verwendeten Bezugszeichen und Symbole

- 1: erster Querbandsorter, Linearcrossbeltsorter
- 2: zweiter Querbandsorter, Linearcrossbeltsorter
- 3: zweiter Querbandsorter, Linearcrossbeltsorter
- 10: Sortiereinheit; Quergurtwagen
- 20: Rutsche
- 21, 22, 23, 24, ..: Transportband zu den Abgängen X1, X2, X3, ..
- 101: Leser, OCR-Leser für ersten Querbandsorter
- 102: Leser, OCR-Leser für zweiten Querbandsorter
- 103: Leser, OCR-Leser für zweiten Querbandsorter
- A1: Feeder, Beschicker zum ersten Querbandsorter
- A2: Feeder, Beschicker zum zweiten Querbandsorter
- A3: Feeder, Beschicker zum dritten Querbandsorter
- Q1, Q2,: Querband
- Q2, Q2'; Q3, Q3': zugehörige Querbänder entgegengesetzter Laufrichtung
- X1, X2, X3, ..: Abgänge, Zuführung zum nachfolgenden Hauptsorter.

### Liste der zitierten Dokumente

[1] EP 1 227 050 A1
Vorrichtung zum Fördern und Sortieren von Stückgütern Siemens Schweiz AG; 8047 Zürich

## Patentansprüche

1. Vorsorter zur Abgangssortierung von Sendungen, der enthält:
- mehrere parallel angeordnete Querbandsorter (1, 2, 3),
- je einen einem Querbandsorter (1, 2, 3) zugeordneten Leser (101, 102, 103) für die Registrierung einer auf einer Sendung befindlichen Adresse;
- mehrere Abgänge (X1, X2, X3) auf denen die nach einem Sortierkriterium sortierten Sendungen gemäss der registrierten Adresse wegführbar sind,
**dadurch gekennzeichnet, dass**
orthogonal zum Querbandsorter (1, 2, 3) mehrere Querbänder (Q1, Q2, ..) angeordnet sind, die zu je einem Abgang (X1, X2, ..) führen; wobei jedes Querband (Q1, Q2, .. ) vom Querbandsorter (1, 2, 3) mit Sendungen gemäss dem Sortierkriterium beschickbar ist.

2. Vorsorter nach Anspruch 1,
**dadurch gekennzeichnet, dass**
einzelne Querbänder (Q2, Q3) in zwei entgegengesetzte laufende Abschnitte von Querbändern (Q2, Q2'; Q3, Q3') gegliedert sind.

3. Vorsorter nach Anspruch 2,
**dadurch gekennzeichnet, dass**
zwischen jedem Abgang (X1, X2, ..) und dem entsprechenden Querband (Q1, Q2, .. ) ein Transportband (21, 22, ..) eingefügt ist, dass parallel zu den Querbandsortern (1, 2, 3) angeordnet ist.

4. Vorsorter nach einem der Ansprüche 1 bis 3,
**dadurch gekennzeichnet, dass**
für die Weiterführung der Sendung von einem Querband auf ein Transportband (21, 22, ..) eine Rutsche (20) vorgesehen ist.

5. Vorsorter nach einem der Ansprüche 1 bis 4,
**dadurch gekennzeichnet, dass**
parallel zwischen zwei Querbandsortern (1, 2, ..) wenigstens ein Transportband (22, 23, ..) angeordnet ist.

## Claims

1. Discharge presorter for mail items which contains:
- a number of cross-belt sorters (1, 2, 3) arranged in parallel,
- a reader (101, 102, 103) assigned to a cross-belt sorter (1, 2, 3) for registering an address located on a mail item;
- a number of exits (X1, X2, X3) at which the mail items sorted in accordance with a particular criterion can be routed away in according with the registered address,
**characterized in that**,
arranged orthogonally to the cross-belt sorter (1, 2, 3) are a number of cross belts (Q1, Q2, ..) which lead to one exit (X1, X2, ..) in each case; with each cross belt (Q1, Q2, .. ) able to be sent items by the cross-belt sorter (1, 2, 3) in accordance with the sorting criterion.

2. Presorter according to claim 1,
**characterised in that**
individual cross belts (Q2, 03) are divided into two cross-belt sections (Q2, Q2'; Q3, Q3') running in opposite directions.

3. Presorter according to claim 2,
**characterised in that**,
inserted between each exit (X1, X2, ..) and the corresponding cross belt (Q1, Q2, ..) is a transport belt (21, 22, ..) which is arranged in parallel to the cross-belt sorters (1, 2, 3).

4. Presorter according to one of the claims 1 to 3,
**characterised in that**
a slide (20) is provided onwards routing of the mail items from a cross belt onto a transport belt (21, 22, ..).

5. Presorter according to one of the claims 1 to 4,
**characterised in that**,
arranged in parallel between two cross-belt sorters (1, 2, ..) is at least one transport belt (22, 23, ..).

## Revendications

1. Machine de tri préalable pour le tri en sortie d'envois, qui comporte
- plusieurs machines de tri (1, 2, 3) à bandes transversales disposées parallèlement,
- respectivement un lecteur (101, 102, 103) associé à une machine de tri (1, 2, 3) à bandes transversales pour l'enregistrement d'une adresse se trouvant sur un envoi,
- plusieurs sorties (X1, X2, X3) sur lesquelles les envois triés suivant un critère de tri peuvent être éloignés suivant l'adresse enregistrée,
**caractérisée en ce que**
orthogonalement à la machine de tri (1, 2, 3) à bandes transversales sont disposées plusieurs bandes (Q1, Q2, ...) transversales, qui mènent à respectivement une sortie (X1, X2, ...) , chaque bande (Q1, Q2, ...) transversale pouvant être alimentée par la machine de tri (1, 2, 3) à bandes transversales en envois suivant le critère de tri.

2. Machine de tri préalable suivant la revendication 1,
**caractérisée en ce que**
des bandes (Q2, Q3) transversales individuelles sont subdivisées en deux parties de bande (Q2, Q2'; Q3, Q3') transversales se déplaçant en sens opposés.

3. Machine de tri préalable suivant la revendication 2,
**caractérisée en ce que**
entre chaque sortie (X1, X2, ...) et la bande (Q1, Q2, ...) transversale correspondante est insérée une bande (21, 22, ...) de transport qui est disposée parallèlement aux machines de tri (1, 2, 3) à bandes transversales.

4. Machine de tri préalable suivant l'une des revendications 1 à 3,
**caractérisée en ce que**
il est prévu une goulotte (20) pour faire passer l'envoi d'une bande transversale à une bande (21, 22, ...) de transport.

5. Machine de tri préalable suivant l'une des revendications 1 à 4,
**caractérisée en ce que**
au moins une bande (22, 23, ...) de transport est disposée parallèlement entre deux machines de tri (1, 2, ...) à bandes transversales.
